# EUROPÄISCHE PATENTSCHRIFT

(11) **EP 2 309 085 B1**
(45) Veröffentlichungstag und Bekanntmachung des Hinweises auf die Patenterteilung: **23.09.2015**
(21) Anmeldenummer: 10172285.8
(22) Anmeldetag: 09.08.2010
(51) Int. Cl.: E05D 5/02, E05D 7/04

(54) **Höhenverstellbare Türbandanordnung**
Hinge with height adjustment device
Penture de porte avec dispositif de réglage en hauteur

(30) Priorität: 10.10.2009 DE 102009048917
(43) Veröffentlichungstag der Anmeldung: 13.04.2011
(73) Patentinhaber: Simonswerk, Gesellschaft mit beschränkter Haftung, 33378 Rheda-Wiedenbrück (DE)
(72) Erfinder: Göldner, Frank, 48361 Beelen (DE)
(74) Vertreter: Albrecht, Rainer Harald

(56) Entgegenhaltungen:
- EP-A2- 1 577 476
- FR-A7- 2 412 237
- US-A- 4 604 769
- US-A- 6 030 064

## Beschreibung

Die Erfindung betrifft eine Türbandanordnung mit einer Vorrichtung zur Höhenverstellung eines Türbandes mit einer Montageplatte zur Befestigung an einer Türzarge und einem an der Montageplatte angeordneten Bock mit einer Spindel zur Abstützung eines auf der Montageplatte befestigbaren Türbandes. Das Türband wird mit der an einer Türzarge befestigten Montageplatte verschraubt und ist unterseitig an der Spindel des an der Montageplatte angeordneten Bocks abgestützt. Durch Betätigung der Gewindespindel kann das Türband in der Höhe eingestellt werden, bevor die Verschraubung zwischen dem Türband und der Montageplatte festgezogen wird.

Aus der Praxis ist es bekannt, die Montageplatte und den Bock als einteiliges Guss- oder Frästeil auszubilden. Dies ist fertigungstechnisch aufwändig, zumal nach Maßgabe der Türbandgeometrie unterschiedlich große Fräs- oder Gussteile bereitgestellt werden müssen.

Aus der Praxis ist es auch bekannt, die Montageplatte und den Bock miteinander zu verschrauben. Dabei muss die Verschraubung die auf den Bock wirkende Kraft auf die Montageplatte übertragen. Zu berücksichtigen ist, dass der Bock das oft erhebliche Gewicht eines Türblattes aufnehmen muss und kleine Abmessungen des Bocks angestrebt werden. Die Verschraubung zwischen Bock und Montageplatte bildet eine Schwachstelle. Die Krafteinleitung von dem Bock auf die mit dem Bock verschraubte Montageplatte ist verbesserungsbedürftig.

Vor diesem Hintergrund liegt der Erfindung die Aufgabe zugrunde, eine Vorrichtung der eingangs beschriebenen Art anzugeben, die einen konstruktiv einfachen, modularen Aufbau aufweist, sich kostengünstig herstellen lässt und bei einer Vertikalverstellung des Türbandes große Kräfte abstützen kann.

Gegenstand der Erfindung und Lösung dieser Aufgabe ist eine Türbandanordnung mit einer Vorrichtung zur Höhenverstellung eines Türbandes nach Anspruch 1. Erfindungsgemäß ist der Bock als separates Bauteil ausgebildet und mit einem Schiebesitz formschlüssig in einer Führungsausnehmung der Montageplatte gehalten. Dabei ist der Bock unter der Wirkung einer von dem Türband auf die Spindel übertragenen Last an einer die Führungsausnehmung unterseitig begrenzenden Anschlagfläche abgestützt und dadurch in der Führungsausnehmung sicher fixiert.

Die Montageplatte kann aus einem Metallblech als ebenes, wenige Millimeter dickes Stanzformteil kostengünstig hergestellt werden. Die Montageplatte enthält erfindungsgemäß eine Führungsausnehmung, in der der Bock mit einem Schiebesitz formschlüssig gehalten ist. Der Schiebesitz ist keinen wesentlichen Kräften ausgesetzt und sichert lediglich die Lage des Bocks an der Montageplatte. Die bei einer Vertikalverstellung des Türbandes auf den Bock wirkenden Kräfte werden von einer die Führungsausnehmung unterseitig begrenzenden Anschlagfläche aufgenommen. Als Anschlagfläche kann die unterseitige Berandung der Führungsausnehmung genutzt werden. Die als Anschlagfläche wirkende unterseitige Berandung ermöglicht eine gleichmäßige axiale Krafteinleitung in die Montageplatte. Zur Lagesicherung des Bocks an der Montageplatte sind keinerlei separate Befestigungsmittel in Form von Klammern, Schrauben oder dergleichen notwendig. Die erfindungsgemäße Vorrichtung besteht aus konstruktiv einfachen Teilen und lässt sich kostengünstig herstellen. Insbesondere kann der Bock als Normteil, d. h. mit stets gleichen Abmessungen, mit unterschiedlich großen Montageplatten kombiniert werden, deren Führungsausnehmung stets einheitlich gestaltet ist.

Die Ränder der Führungsausnehmung weisen zweckmäßig ein Profil mit einer Hinterschneidung auf. Die Hinterschneidung kann durch spanende Bearbeitung oder umformtechnisch hergestellt werden. Gemäß einer bevorzugten Ausführung der Erfindung ist die Montageplatte als ebenes Stanzformteil ausgebildet und weist die Hinterschneidung an den Rändern der Führungsausnehmung eine durch Kaltumformung gebildete Fläche auf. Die Hinterschneidung kann aus einem stufenförmigen Absatz bestehen. Eine bevorzugte konstruktive Ausgestaltung sieht vor, dass der Fuß des Bocks ein schwalbenschwanzförmiges Profil aufweist, welches abgeschrägte Flächen an den Rändern der Führungsausnehmung hinterfasst. An ihrem oberen Ende geht die Führungsausnehmung in eine Öffnung über, deren Abmessungen größer sind als die Außenabmessungen des Bock-Fußes. Der Fuß des Bocks kann in die Öffnung eingesetzt und anschließend in den Bereich der Führungsausnehmung hineingeschoben werden. Die Montageplatte enthält Löcher für Befestigungsschrauben, die als Langlöcher ausgebildet sein können. Vorzugsweise sind vier oder mehr Löcher vorgesehen, die mit Montageöffnungen im Türband fluchten.

Die Spindel zur Höhenverstellung des Türbandes ist in einer Gewindedurchgangsbohrung des Bocks angeordnet, die sich parallel zum Schiebesitz erstreckt.

Im Folgenden wird die Erfindung anhand einer lediglich ein Ausführungsbeispiel darstellenden Zeichnung erläutert. Es zeigen schematisch
- Fig. 1: eine Türbandanordnung mit einer Vorrichtung zur Höhenverstellung eines Türbandes,
- Fig. 2: die Montageplatte der in Fig. 1 dargestellten Türbandanordnung in einer frontseitigen Ansicht,
- Fig. 3: ausschnittsweise eine rückseitige Ansicht der in Fig. 2 dargestellten Montageplatte,
- Fig. 4: den Bock der in Fig. 1 dargestellten Türbandanordnung in einer perspektivischen Darstellung.

Die in Fig. 1 dargestellte Türbandanordnung umfasst eine Vorrichtung, die zur Höhenverstellung des nur in Umrissen angedeuteten Türbandes 4 dient. Die Vorrichtung umfasst eine Montageplatte 1 zur Befestigung an einer nicht dargestellten Türzarge sowie einen an der Montageplatte 1 angeordneten Bock 2 mit einer Spindel 3 zur Abstützung des Türbandes 4, das nach korrekter Höheneinstellung fest mit der Montageplatte 1 verschraubt wird. Die Verschraubung wurde aus Gründen der Darstellung lediglich schematisch angedeutet.

Der Bock 2 ist als separates Bauteil ausgebildet und mit einem Schiebesitz formschlüssig in einer Führungsausnehmung 5 der Montageplatte 1 gehalten. Er ist unter der Wirkung einer über das Türband 4 auf die Spindel 3 übertragenen Last an einer die Führungsausnehmung 5 unterseitig begrenzenden Anschlagfläche 6 abgestützt und dadurch in der Führungsausnehmung 5 fixiert. Als Anschlagfläche 6 für den Bock wird im Ausführungsbeispiel die unterseitige Berandung der Führungsausnehmung 5 genutzt.

Die Fig. 2 zeigt die dem Türband 4 zugeordnete Frontseite der Montageplatte 1, während in Fig. 3 eine rückseitige Ansicht insbesondere der Führungsausnehmung 5 dargestellt ist. Einer vergleichenden Betrachtung der Fig. 2 und 3 entnimmt man, dass die Ränder 7 der Führungsausnehmung 5 ein Profil mit einer Hinterschneidung 8 aufweisen. Die Hinterschneidung 8 besteht aus abgeschrägten Flächen einer Schwalbenschwanzführung. Die Montageplatte 1 besteht aus einem Metallblech, welches wenige Millimeter dick ist, und ist als ebenes Stanzformteil ausgebildet. Die abgeschrägten Flächen der Hinterschneidung 8 lassen sich umformtechnisch durch Kaltumformung erzeugen.

Der in Fig. 4 dargestellte Bock 2 weist eine Auflagefläche 9 zur Anlage an der Montageplatte 1 und einen an der Auflagefläche vorspringenden Fuß 10 mit einem an die randseitige Hinterschneidung 8 der Führungsausnehmung 5 angepassten Gegenprofil auf. Im Ausführungsbeispiel ist der Fuß 10 des Bocks 2 mit einem schwalbenschwanzförmigen Profil 11 ausgebildet, welches die abgeschrägten Flächen an den Rändern 7 der Führungsausnehmung 5 hinterfasst. Die Spindel 3 ist in einer Gewindedurchgangsbohrung des Bocks 2 angeordnet, die sich parallel zum Schiebesitz erstreckt, und kann an ihrem rückseitigen Ende mit einem Drehwerkzeug betätigt werden.

Die Führungsausnehmung 5 der Montageplatte 1 geht an ihrem oberen Ende in eine Öffnung 12 über, deren Abmessungen größer sind als die Außenabmessungen des Bock-Fußes 10. Ferner entnimmt man den Figuren, dass die Montageplatte 1 Löcher 13 für Befestigungsschrauben 14 enthält, die mit Montageöffnungen im Türband 4 fluchten. Mit Befestigungsschrauben 14 kann das Türband 4 gegen die zargenseitig bereits befestigte Montageplatte 1 verspannt werden.

## Patentansprüche

1. Türbandanordnung mit
einer Montageplatte (1) zur Befestigung an einer Türzarge,
einem auf der Montageplatte (1) befestigbaren Türband (4) und einem an der Montageplatte (1) angeordneten Bock (2) mit einer Spindel (3) , wobei das Türband (4) unterseitig an der Spindel (3) abgestützt ist,
wobei der als separates Bauteil ausgebildete Bock (2) mit einem Schiebesitz formschlüssig in einer Führungsausnehmung (5) der Montageplatte (1) gehalten ist und unter der Wirkung einer von dem Türband (4) auf die Spindel (3) übertragenen Last an einer die Führungsausnehmung (5) unterseitig begrenzenden Anschlagfläche (6) abgestützt und dadurch in der Führungsausnehmung (5) fixiert ist.

2. Türbandanordnung nach Anspruch 1, **dadurch gekennzeichnet, dass** die Ränder (7) der Führungsausnehmung (5) ein Profil mit einer Hinterschneidung (8) aufweisen.

3. Türbandanordnung nach Anspruch 2, **dadurch gekennzeichnet, dass** die Montageplatte (1) als ebenes Stanzformteil ausgebildet ist und dass die Hinterschneidung (8) an den Rändern (7) der Führungsausnehmung (5) eine durch Kaltumformung gebildete Fläche aufweist.

4. Türbandanordnung nach einem der Ansprüche 1 bis 3, **dadurch gekennzeichnet, dass** der Bock (2) eine Auflagefläche (9) zur Anlage an der Montageplatte (1) und einen an der Auflagefläche (9) vorspringenden Fuß (10) mit einem an die randseitige Hinterschneidung (8) der Führungsausnehmung (5) angepassten Gegenprofil aufweist.

5. Türbandanordnung nach Anspruch 4, **dadurch gekennzeichnet, dass** der Fuß (10) des Bocks (2) ein schwalbenschwanzförmiges Profil (11) aufweist, welches abgeschrägte Flächen an den Rändern (7) der Führungsausnehmung (5) hinterfasst.

6. Türbandanordnung nach einem der Ansprüche 1 bis 5, **dadurch gekennzeichnet, dass** die Führungsausnehmung (5) an ihrem oberen Ende in eine Öffnung (12) übergeht, deren Abmessungen größer sind als die Außenabmessungen des Bock-Fußes (10).

7. Türbandanordnung nach einem der Ansprüche 1 bis 6, **dadurch gekennzeichnet, dass** die Montageplatte (1) Löcher (13) für Befestigungsschrauben (14) enthält.

8. Türbandanordnung nach einem der Ansprüche 1 bis 7, **dadurch gekennzeichnet, dass** die Spindel (3) in einer Gewindedurchgangsbohrung des Bocks (2) angeordnet ist, die sich parallel zum Schiebesitz erstreckt.

## Claims

1. A door hinge arrangement having
a mounting plate (1) for fastening to a door frame,
a door hinge (4), which can be fastened to the mounting plate (1), and a bracket (2) disposed at the mounting plate (1) having a spindle (3), wherein the door hinge (4) is supported on the bottom side of the spindle (3),
wherein the bracket (2), which is embodied as separate component, is held in a guide recess (5) of the mounting plate (1) by means of a sliding seat in a form-fitting manner and is supported on a stop surface (6), which bounds the guide recess (5) on the bottom side, under the impact of a load, which is transferred from the door hinge (4) to the spindle (3), and is fixed in the guide recess (5) through this.

2. The door hinge arrangement according to claim 1, **characterized in that** the edges (7) of the guide recess (5) include a profile having an undercut (8).

3. The door hinge arrangement according to claim 2, **characterized in that** the mounting plate (1) is embodied as flat stamping die mold part and that, at the edges (7) of the guide recess (5), the undercut (8) has a surface, which is formed by cold forming.

4. The door hinge arrangement according to one of claims 1 to 3, **characterized in that** the bracket (2) has a bearing surface (9) for resting against the mounting plate (1) and a foot (10), which projects at the contact surface (9), having a counter profile, which is adapted to the undercut (8) of the guide recess (5) at the undercut (8) at the edge.

5. The door hinge arrangement according to claim 4, **characterized in that** the foot (10) of the bracket (2) includes a dovetail-shaped profile (11), which grips behind tapering surfaces at the edges (7) of the guide recess (5).

6. The door hinge arrangement according to one of claims 1 to 5, **characterized in that**, on its upper end, the guide recess (5) merges into an opening (12), the dimensions of which are larger than the outer dimensions of the bracket foot (10).

7. The door hinge arrangement according to one of claims 1 to 6, **characterized in that** the mounting plate (1) includes holes (13) for fastening screws (14).

8. The door hinge arrangement according to one of claims 1 to 7, **characterized in that** the spindle (3) is disposed in a threaded through hole of the bracket (2), which extends parallel to the sliding seat.

## Revendications

1. Dispositif de penture avec
une plaque de montage (1) destinée à être fixée sur un dormant, une penture (4) pouvant être fixée sur la plaque de montage (1) et une patte (2) placée sur la plaque de montage (1), avec une tige (3), la penture (4) étant soutenue sur sa face inférieure par la tige (3),
la patte (2) conçue en tant qu'élément séparé étant maintenue par un siège coulissant par complémentarité de forme dans un évidement de guidage (5) de la plaque de montage (1) et sous l'effet d'une charge transmise par la penture (4) sur la tige (3), étant soutenue sur une surface de butée (6) délimitant sur sa face inférieure l'évidement de guidage (5) et fixée de ce fait dans l'évidement de guidage (5).

2. Dispositif de penture selon la revendication 1, **caractérisé en ce que** les bords (7) de l'évidement de guidage (5) présentent un profil avec contre-dépouille (8).

3. Dispositif de penture selon la revendication 2, **caractérisé en ce que** la plaque de montage (1) est conçue en tant que pièce découpée plane et **en ce que** sur les bords (7) de l'évidement de guidage (5), la contre-dépouille (8) comporte une surface formée par façonnage à froid.

4. Dispositif de penture selon l'une quelconque des revendications 1 à 3, **caractérisé en ce que** la patte (2) comporte une surface d'appui (9) destinée à être appuyée sur la plaque de montage (1) et un pied (10) saillant sur la surface d'appui (9), avec un profil antagoniste adapté à la contre-dépouille (8) en bordure de l'évidement de guidage (5).

5. Dispositif de penture selon la revendication 4, **caractérisé en ce que** le pied (10) de la patte (2) présente un profil (11) en queue d'aronde, lequel s'engage derrière des surfaces biseautées sur les bords (7) de l'évidement de guidage (5).

6. Dispositif de penture selon l'une quelconque des revendications 1 à 5, **caractérisé en ce que** sur son extrémité supérieure, l'évidement de guidage (5) passe dans un orifice (12), dont les dimensions sont supérieures aux dimensions extérieures du pied (10) de la patte.

7. Dispositif de penture selon l'une quelconque des revendications 1 à 6, **caractérisé en ce que** la plaque de montage (1) comprend des trous (13) pour des vis de fixation (14) .

8. Dispositif de penture selon l'une quelconque des revendications 1 à 7, **caractérisé en ce que** la tige (3) est placée dans un taraudage traversant de la patte (2) qui s'étend à la parallèle du siège coulissant.
